# EUROPÄISCHE PATENTSCHRIFT

(11) **EP 0 589 226 B1**
(45) Veröffentlichungstag und Bekanntmachung des Hinweises auf die Patenterteilung: **05.03.1997**
(21) Anmeldenummer: 93113542.0
(22) Anmeldetag: 25.08.1993
(51) Int. Cl.: F23D 11/40

(54) **Brenner für flüssige oder gasförmige Brennstoffe**
Burner for liquid ot gaseous fuels
Brûleur pour combustibles liquides ou gazeux

(30) Priorität: 23.09.1992 DE 4231788
(43) Veröffentlichungstag der Anmeldung: 30.03.1994
(73) Patentinhaber: KÖRTING HANNOVER AG, D-30453 Hannover (DE)
(72) Erfinder: Wiedemann, Uwe, Dr.-Ing., D-30989 Gehrden (DE)
(74) Vertreter: Brümmerstedt, Hans Dietrich, Dipl.-Ing.

(56) Entgegenhaltungen:
- DE-A- 2 809 933
- DE-A- 3 702 359

## Beschreibung

Die Erfindung bezieht sich auf einen NOₓ-armen Brenner für flüssige oder gasförmige Brennstoffe, mit einem Mischrohr als Durchlaß für die Verbrennungsluft und mit einer im vorderen Bereich des Mischrohres angeordneten Stauscheibe, die senkrecht zur Achse des Mischrohres liegt und axial im Mischrohr verschiebbar ist, wobei die Stauscheibe mit einer zentralen Öffnung zur Einführung eines Teils oder des gesamten Brennstoffs und eines ersten Teils der Verbrennungsluft (Kernluft) in den Verbrennungsraum und mit radialen Schrägschlitzen zur tangentialen Einführung eines zweiten Teils der Verbrennungsluft (Dralluft) in den Verbrennungsraum versehen ist sowie einen Kragen an ihrem Außenumfang aufweist, zwischen dem und der Innenwand des Mischrohres ein dritter Teil der Verbrennungsluft (Axialluft) in den Verbrennungsraum einleitbar ist.

Einen solchen Aufbau weisen heute die meisten Gebläsebrenner auf. Die Stauscheibe ist dabei innerhalb des Mischrohres so angeordnet, daß die Verbrennungsluft von hinten auf die Stauscheibe trifft und dabei teils durch die zentrale Öffnung, teils durch die radialen Schrägschlitze und teils durch den Zwischenraum zwischen dem Kragen am Außenumfang der Stauscheibe und dem Mischrohr in den Verbrennungsraum gelangt. Im Bereich des Kragens der Stauscheibe verjüngt sich das Mischrohr nach innen, so daß durch axiale Verschiebung der Stauscheibe innerhalb des Mischrohres der Abstand zwischen dem Stauscheibenkragen und dem konisch verjüngten vorderen Ende des Mischrohres, und damit die zugeführte Luftmenge, variiert werden kann.

Die Anordnung der Stauscheibe im Verbrennungsluftraum hat den Zweck, die Flamme zu stabilisieren und eine gute Durchmischung von Brennstoff und Luft sicherzustellen und damit eine möglichst vollkommene Verbrennung des Brennstoffs bei stabiler Flammenform zu erreichen. Diese Durchmischung wird einerseits durch den tangential durch die radialen Schrägschlitze eingeführten Verbrennungsluftanteil und andererseits durch eine sich hinter der Stauscheibe ausbildende Rückströmung bewirkt, durch die Verbrennungsgase zur Flammenwurzel zurückgeführt werden.

Aus DE-A-37 02 359 ist ein Brenner bekannt, bei dem die Stauscheibe fest in ein Führungsrohr eingebaut ist, und zwar so, daß zwischen diesen beiden Bauteilen ein fixer, kleiner Ringspalt verbleibt. Das Führungsrohr bildet zusammen mit der Stauscheibe, der Brennstoffleitung etc. eine Baueinheit, die über elastische Abstandshalter koaxial und verschiebbar im Flammrohr gehaltert ist. Zwischen dem Außendurchmesser des Führungsrohres und dem Innendurchmesser der Mündung des Flammrohres ist ein zweiter, variabler Ringspalt gebildet. Bei diesem Brenner strömt der Gesamt-Luftstrom der Verbrennungszone über eine zentrale Öffnung in der Stauscheibe, sowie über den fixen und den variablen Ringspalt zu.

In DE-A-28 09 933 ist ein weiterer Brenner beschrieben, dessen Stauscheibe zwar eine zentrale Öffnung aufweist, die aber lediglich dem Durchlaß des Brennstoffs dient, und gegen die Verbrennungsluft abgeschottet ist. Das Mischrohr dieses Brenners ist im Bereich seiner Mündung radial einwärts und dann stromauf schräg nach außen gebogen, wodurch ein Hohlzylinder ausgebildet ist. Im Mantel dieses Hohlzylinders sind in Nähe der Mündung des Mischrohres mehrere auf den Umfang verteilt angeordnete Radialbohrungen vorgesehen. Das stromauf liegende Ende des Hohlzylinders läuft als divergierender Endkegel aus. Zwischen diesem Endkegel und dem Kragen der Stauscheibe besteht ein Ringspalt, der durch Verschieben der Stauscheibe geöffnet oder geschlossen werden kann. Der Gesamt-Luftstrom fließt der Verbrennungszone über den Ringspalt, die Radialbohrungen im Hohlzylinder sowie die Drallschlitze in der Stauscheibe zu.

Die beschriebenen Mischeinrichtungen haben sich in der Praxis bewährt, jedoch hat sich gezeigt, daß mit der herkömmlichen Bauart der Stauscheibe und des Mischrohres die immer schärfer werdenden Forderungen hinsichtlich der Schadstoffbegrenzung der Abgase kaum noch erfüllt werden können.

Der Erfindung liegt die Aufgabe zugrunde, eine Mischeinrichtung der eingangs beschriebenen Art so auszubilden, daß die Schadstoffe im Abgas, insbesondere der NOₓ-Gehalt, wesentlich vermindert werden.

Die gestellte Aufgabe wird mittels eines Brenners der eingangs genannten Art dadurch gelöst, daß zwischen dem Kragen der Stauscheibe und der Innenwand des Mischrohres ein sich konisch verjüngender Ringkörper angeordnet ist, der den dritten Teil der Verbrennungsluft in zwei Teilströme aufteilt, und daß im Wege des zwischen dem Ringkörper und dem Mischrohr verlaufenden Teilstroms mehrere Düsen in einer Stirnfläche des Mischrohres angeordnet sind.

Der innere Teilstrom wird als Axialluft zwischen dem Stauscheibenkragen und der Innenfläche des Ringkörpers der primären Verbrennungszone zugeführt, zusätzlich gelangt ein Teil der verbleibenden Verbrennungsluft über den radialen Ringspalt zwischen der Stirnfläche des Ringkörpers und der Innenfläche der Mischrohr-Stirnfläche als Radialluft ebenfalls in die Primärzone. Durch die in dem Ringspalt radial beschleunigte Radialluft wird die aus Kern-, Drall- und Axialluft gebildete Drallströmung eingeschnürt, wodurch die Rückführung heißer, weitgehend ausgebrannter Abgase verstärkt wird. Dies bewirkt eine schnellere Aufheizung des Brennstoffs und eine Verringerung des Sauerstoffgehalts in der brennstoffreichen Primärzone und dadurch eine Reduzierung von Brennstoff- und thermischem NOₓ.

Die restliche Verbrennungsluft wird als Stufenluft über die Düsen in der Mischrohr-Stirnfläche axial oder leicht nach innen geneigt der Sekundärzone zugeführt. Durch den hohen Axialimpuls der Einzelstrahlen wird Abgas aus dem Feuerraum angesaugt und in den Luftstrahl so eingemischt, daß Luft und Abgas bereits vor Eindringen in die Sekundärzone weitgehend vermischt sind.

Durch axiale Verschiebung des Ringkörpers kann die Aufteilung zwischen Axial- und Radialluft eingestellt werden, wodurch der Zuströmwinkel des Gemisches aus Axial- und Radialluft einstellbar ist. Ein höherer Radialluftanteil verstärkt die Einschnürung und senkt über die stärkere innere Rückströmung die NOₓ-Emission. Dabei kann es zweckmäßig sein, daß der Ringspalt zwischen dem Ringkörper und dem Innenrand der Mischrohrstirnfläche schräg nach vorn geneigt ist.

Vorzugsweise sind in der Mischrohr-Stirnfläche etwa fünf bis zehn Düsen angeordnet, die axial verlaufen oder leicht einwärts geneigt sind, so daß die aus ihnen ausströmende Luft in Richtung auf die Mittellinie der Mischeinrichtung gelenkt wird.

Durch die Anordnung des Ringkörpers ist es möglich, die Stirnfläche des Mischrohrs über den Durchmesser der Stauscheibe hinaus einwärts zu ziehen, ohne daß die Innenseite der Stirnfläche bei einem Ölbrenner von Öltröpfchen getroffen wird.

Vorzugsweise ist in an sich bekannter Weise vor dem Mischrohr ein Vorsatzrohr für eine gezielte Abgasrückführung vorgesehen.

Ferner ist es zweckmäßig, auf der Anströmseite der Stauscheibe eine Drosselkammer mit einstellbarer Eintrittsfläche vorzusehen, um bei höheren Gebläsedrücken den Druck vor der Stauscheibe zu reduzieren. Außerdem ist es von Vorteil, zwischen der Stauscheibe und dem Rinkörper eine Drosseleinrichtung vorzusehen, um bei hohen Gebläsedrücken die Geschwindigkeit der Axialluft zu reduzieren.

Die Erfindung wird nachfolgend anhand eines in der Zeichnung dargestellten Ausführungsbeispiels eines Ölbrenners näher erläutert.

Die Zeichnung zeigt ein Mischrohr 1, das sich am vorderen Ende 2 leicht konisch verjüngt und in eine Stirnfläche 15 mündet, und in dem zentral, z.B. bei flüssigem Brennstoff, eine Brennstofflanze 3 mit einer Brennstoffdüse 4 angeordnet ist. An der Brennstoff-lanze 3 ist mit Streben 5 eine Stauscheibe 6 befestigt, die mit der Brennstofflanze im Mischrohr 1 axial verschiebbar ist, und die an ihrem Umfang in bekannter Weise mit einem Kragen 7 versehen ist. Die Stauscheibe 6 besitzt in üblicher Weise eine zentrale Öffnung 8 als Durchlaß für einen Teil oder den gesamten Brennstoff und einen ersten Teil 9 der Verbrennungsluft, die auch als Kernluft bezeichnet wird. Im Bereich der Kernluft erfolgt z.B. auch die Zündung. Ferner sind in üblicher Weise zwischen der zentralen Öffnung 8 und dem Außenrand der Scheibe radiale Schlitze vorgesehen, die durch flügelartige Vorsprünge 10 gebildet werden, und die durch einen Drückvorgang in der Scheibe 6 angebracht werden. Dadurch wird ein zweiter Teil des Verbren-nungsluftstroms in tangentialer Richtung als Dralluft 11 in den Verbrennungsraum geleitet.

Diese Dralluft sorgt in Verbindung mit der Versperrung durch die Stauscheibe für die Stabilisierung der Flamme unmittelbar vor der Stauscheibe durch Rückführung heißer Verbrennungsgase.

Die Erfindung sieht nun zwischen dem Kragen 7 der Stauscheibe und der Innenfläche des Mischrohres 1 einen Ringkörper 13 vor, der den dritten Teil 12 der Verbrennungsluft in zwei Teilströme aufteilt. Der eine Teilstrom verläuft als Axialluft 14 zwischen Stauscheibenkragen 7 und der sich konisch verjüngenden Innenfläche des Körpers 13 in den primären Verbrennungsraum, wobei die Stauscheibe 6 axial verschiebbar ist, um die Axialluft 14 zu dosieren und an die jeweils geforderte Leistung des Brenners anzupassen. Der andere Teilstrom 17 läuft außen am Ringkörper 13 vorbei.

Die Stirnseite des Ringkörpers 13 bildet mit der Innenseite der Mischrohr-Stirnfläche 15 einen radialen Ringspalt 18, über den ein Teil 17a des Luftstroms radial beschleunigt wird.

Die restliche Verbrennungsluft, etwa 30 bis 70 %, vorzugsweise 50 % der stöchiometrischen Luftmenge, tritt in Einzelstrahlen 17b durch die Düsen 16 in die sekundäre Verbrennungszone.

Der Ringkörper 13 ist axial verschiebbar in einer Führung im Mischrohr 1 gelagert, so daß für eine bestimmte Stauscheibenposition die Aufteilung zwischen Axialluft 14 und Radialluft 17a, und damit der Zuströmwinkel, des Gesamtstromes 14 und 17a eingestellt werden kan. Im Extrem kann die Axial- bzw. die Radialluft vollständig reduziert werden.

Die Innenkante der Stirnfläche 15 liegt ausreichend weit außen in bezug auf die zentrale Öffnung 8 der Stauscheibe, so daß z.B. bei flüssigen Brennstoffen keine Gefahr besteht, daß Tröpfchen auf die Innenseite der Stirnfläche aufprallen.

Die Innenkante der Stirnfläche 15 kann daher auch noch weiter als dargestellt nach innen gezogen werden.

Ferner ist es möglich, zur Abschwächung der Einschnürung den radialen Ringspalt durch Neigung der Stirnflächen von Ringkörper und Mischrohr schräg auszugestalten.

Wie zuvor erwähnt, wird durch den radialen Luftstrom 17a die innere Rezirkulation verstärkt, während die Luftstrahlen 17b als Stufenluft mit hoher Geschwindigkeit in die Sekundärzone gelangen, wobei die Einmischung der aus dem Feuerraum angesaugten Abgase in die Luftstrahlen erfolgt, bevor diese die Flamme erreichen. Die beiden Luftströme 17a und 17b sorgen somit durch Vergrößerung der inneren Rückströmung in der Primärzone und der äußeren Rückströmung von Abgas in die Sekundärzone für eine Reduzierung des Sauerstoffgehalts in der Primärzone und für eine starke Temperaturabsenkung in der Sekundärzone, wodurch Brennstoff-NOₓ und thermisches NOₓ starkt reduziert werden.

Zur Verbesserung der äußeren Abgasrückführung kann in bekannter Weise außen vor dem Mischrohr 1 ein Rezirkulationsrohr 19 vorgesehen werden, das den Sauerstoffgehalt der zurückgesaugten Abgase reduziert und den Impulsaustausch erhöht, wobei sich eine hohe Effizienz ergibt, weil die Abgasmenge früh in die Flamme eindringt. Ferner kann in Strömungsrichtung vor der Stauscheibe eine Drosselkammer 20 angeordnet werden, mit der der Druck an der Stauscheibe reduziert und damit bei hohen Gebläsedrücken die Zündung sowie die Flammenstabilität verbessert werden. Dabei kann der Druck durch Änderung der Eintrittsfläche in die Kammer einstellbar gemacht werden.

Ferner kann auf dem Stauscheibenkragen 7 eine Drossel 21 vorgesehen werden, um die Geschwindigkeit der Axialluft bei hohen Gebläsedrücken zu reduzieren.

Schließlich sei erwähnt, daß die Düsen 16 nicht einwärts geneigt sein müssen, sondern daß ihre Achsen auch parallel zur Mittelachse des Mischrohrs 1 verlaufen können. Darüber hinaus ist es möglich, nur einen Teil der Düsen achsparallel auszurichten und die restlichen Düsen geneigt anzuordnen.

Die Erfindung ist nicht auf Ölbrenner beschränkt, sondern auch bei Brennern für gasförmige Brennstoffe anwendbar.

## Patentansprüche

1. Brenner für flüssige oder gasförmige Brennstoffe, mit einem Mischrohr (1) als Durchlaß für die Verbrennungsluft und mit einer im vorderen Bereich des Mischrohres (1) angeordneten Stauscheibe (6), die senkrecht zur Achse des Mischrohres (1) liegt und axial im Mischrohr (1) verschiebbar ist, wobei die Stauscheibe (6) mit einer zentralen Öffnung zur Einführung eines Teils oder des gesamten Brennstoffs und eines ersten Teils der Verbrennungsluft (Kernluft) (9) in den Verbrennungsraum und mit radialen Schrägschlitzen (10) zur tangentialen Einführung eines zweiten Teils der Verbrennungsluft (Dralluft) (11) in den Verbrennungsraum versehen ist, sowie einen Kragen (7) an ihrem Außenumfang aufweist, zwischen dem und der Innenwand des Mischrohres (1) ein dritter Teil der Verbrennungsluft (Axialluft) in den Verbrennungsraum einleitbar ist, wobei zwischen dem Kragen (7) der Stauscheibe (6) und der Innenwand des Mischrohres (1) ein sich konisch verjüngender Ringkörper (13) angeordnet ist, der den dritten Teil der Verbrennungsluft (12) in zwei Teilströme (14, 17) aufteilt, und im Wege des zwischen dem Ringkörper (13) und dem Mischrohr (1) verlaufenden Teilstroms (17) mehrere Düsen (16) in einer Stirnfläche (15) des Mischrohres (1) angeordnet sind.

2. Brenner nach Anspruch 1, dadurch gekennzeichnet, daß der Ringkörper (13) axial verschiebbar in dem Mischrohr (1) gelagert ist.

3. Brenner nach Anspruch 1 oder 2, dadurch gekennzeichnet, daß der Ringspalt (18) zwischen dem Ringkörper (13) und dem Innenrand der Mischrohrstirnfläche (15) schräg nach vorn geneigt ist.

4. Brenner nach einem der Ansprüche 1 bis 3, dadurch gekennzeichnet, daß die Stirnfläche (15) des Mischrohrs etwa fünf bis zehn Düsen (16) enthält und die Düsen so bemessen sind, daß 30 bis 70 %, vorzugsweise 50 % der stöchiometrischen Verbrennungsluft, die Düsen durchströmt.

5. Brenner nach Anspruch 4, dadurch gekennzeichnet, daß die Düsen (16) axial verlaufen oder mit gleichem Winkel leicht einwärts geneigt sind.

6. Brenner nach einem der vorhergehenden Ansprüche, dadurch gekennzeichnet, daß die Stirnfläche (15) des Mischrohres (1) über den Durchmesser der Stauscheibe hinaus einwärts gezogen ist.

7. Brenner nach einem der vorhergehenden Ansprüche, dadurch gekennzeichnet, daß in an sich bekennter Weise außen vor dem Mischrohr (1) ein Vorsatzrohr (19) für eine gezielte Abgasrückführung vorgesehen ist.

8. Brenner nach einem der vorhergehenden Ansprüche, dadurch gekennzeichnet, daß auf der Anströmseite der Stauscheibe (6,7) eine Drosselkammer (20) mit einstellbarer Eintrittsfläche vorgesehen ist.

9. Brenner nach einem der vorhergehenden Ansprüche, dadurch gekennzeichnet, daß zwischen der Stauscheibe (6,7) und dem Ringkörper (15) eine Drosseleinrichtung (21) vorgesehen ist, um bei hohen Gebläsedrücken die Geschwindigkeit der Axialluft (14) zu reduzieren.

## Claims

1. Burner for liquid or gaseous fuels with a mixing tube (1) as a passage for the combustion air and with a baffle plate (6) which is arranged in the forward area of the mixing tube (1), lies perpendicular to the axis of the mixing tube (1) and can be displaced axially in the mixing tube (1), the baffle plate (6) being provided with a central opening for the introduction of part or all of the fuel and a first part of the combustion air (core air) (9) into the combustion space and with radial oblique slots (10) for the tangential introduction of a second part of the combustion air (swirl air) (11) into the combustion space, and having a collar (7) at its outer circumference, between which and the inner wall of the mixing tube (1) a third part of the combustion air (axial air) can be introduced into the combustion space, a conically tapering annular body (13) which divides the third part of the combustion air (12) into two part-streams (14, 17) being arranged between the collar (7) of the baffle plate (6) and the inner wall of the mixing tube (1), and a plurality of nozzles (16) being arranged in an end face (15) of the mixing tube (1) in the path of the part-stream (17) running between the annular body (13) and the mixing tube (1).

2. Burner according to Claim 1, characterized in that the annular body (13) is mounted in axially displaceable fashion in the mixing tube (1).

3. Burner according to Claim 1 or 2, characterized in that the annular gap (18) between the annular body (13) and the inner edge of the mixing-tube end face (15) is inclined obliquely forwards.

4. Burner according to one of Claims 1 to 3, characterized in that the end face (15) of the mixing tube contains about 5 to 10 nozzles (16) and the nozzles are dimensioned in such a way that 30 to 70%, preferably 50%, of the stoichiometric combustion air flows through the nozzles.

5. Burner according to Claim 4, characterized in that the nozzles (16) extend axially or are inclined slightly inwards at the same angle.

6. Burner according to one of the preceding claims, characterized in that the end face (15) of the mixing tube (1) is drawn inwards beyond the diameter of the baffle plate.

7. Burner according to one of the preceding claims, characterized in that a tubular attachment (19) for exhaust-gas recirculation in a specifically intended manner is provided on the outside in front of the mixing tube (1) in a manner known per se.

8. Burner according to one of the preceding claims, characterized in that a restriction chamber (20) with an adjustable inlet area is provided on the inlet side of the baffle plate (6, 7).

9. Burner according to one of the preceding claims, characterized in that a restrictor device (21) is provided between the baffle plate (6, 7) and the annular body (15) in order to reduce the speed of the axial air (14) at high fan pressures.

## Revendications

1. Brûleur pour combustibles liquides ou gazeux, comportant un tube mélangeur (1) constituant un passage pour l'air de combustion, et un déflecteur d'air (6) situé dans la zone avant du tube mélangeur (1), perpendiculaire à l'axe du tube mélangeur (1) et pouvant être décalé axialement dans le tube mélangeur (1), le déflecteur d'air (6) présentant un orifice central pour introduction, dans la chambre de combustion, d'une partie ou de l'ensemble du combustible et d'une première partie de l'air de combustion (air du noyau central) (9), pourvu de fentes obliques (10) pour introduction tangentielle, dans la chambre de combustion, d'une deuxième partie de l'air de combustion (air tourbillonnaire) (11) et présentant aussi un collet (7) de manière qu'entre celui-ci et la paroi intérieure du tube mélangeur (1) puisse être introduite, dans la chambre de combustion, une troisième partie de l'air de combustion (air axial), entre le collet (7) du déflecteur d'air (6) et la paroi intérieure du tube mélangeur (1) étant prévu un corps annulaire (13) s'amincissant coniquement, qui subdivise la troisième partie de l'air de combustion (12) en deux courants partiels (14, 17) et, sur le trajet du courant partiel (17) passant entre le corps annulaire (13) et le tube mélangeur (1), étant prévues plusieurs buses (16) dans une surface frontale (15) du tube mélangeur (1).

2. Brûleur suivant la revendication 1, caractérisé en ce que le corps annulaire (13) est logé dans le tube mélangeur (1) décalable axialement.

3. Brûleur suivant la revendication 1 ou 2, caractérisé en ce que la fente annulaire (18), entre le corps annulaire (13) et le bord intérieur de la surface frontale (15) du tube mélangeur, est inclinée obliquement en avant.

4. Brûleur suivant l'une des revendications 1 à 3, caractérisé en ce que la surface frontale (15) du tube mélangeur comporte environ de cinq à dix buses (16) et en ce que les buses sont dimensionnées de façon que 30 à 70 %, de préférence 50 %, de l'air de combustion stoechiométrique passent par les buses.

5. Brûleur suivant la revendication 4, caractérisé en ce que les buses (16) sont orientées axialement ou sont inclinées d'un même angle, légèrement vers l'intérieur.

6. Brûleur suivant l'une quelconque des revendications précédentes, caractérisé en ce que la surface frontale (15) du tube mélangeur (1) est étendue vers l'intérieur au-delà du diamètre de l'écran d'étranglement.

7. Brûleur suivant l'une quelconque des revendications précédentes, caractérisé en ce que, d'une manière connue en soi, extérieurement devant le tube mélangeur (1), est prévu un tube additionnel (19) pour recyclage des gaz d'échappement.

8. Brûleur suivant l'une quelconque des revendications précédentes, caractérisé en ce que, sur le côté soufflé du déflecteur d'air (6, 7), est prévue une chambre d'étranglement (20) comportant une surface d'entrée réglable.

9. Brûleur suivant l'une quelconque des revendications précédentes, caractérisé en ce qu'entre le déflecteur d'air (6, 7) et le corps annulaire (13), est prévu un dispositif d'étranglement (21) pour réduire, en cas de pression de soufflage élevée, la vitesse de l'air axial (14).
